# EUROPÄISCHE PATENTSCHRIFT

(11) **EP 3 120 105 B1**
(45) Veröffentlichungstag und Bekanntmachung des Hinweises auf die Patenterteilung: **06.10.2021**
(21) Anmeldenummer: 15710460.5
(22) Anmeldetag: 06.03.2015
(51) Int. Cl.: F41H 13/00, F41H 11/02

(54) **VERFAHREN ZUR ABWEHR UND / ODER STÖRUNG VON OBJEKTEN**
METHOD FOR DEFENCE AGAINST AND/OR DISTURBANCE OF OBJECTS
PROCÉDÉ SERVANT À DÉVIER DES OBJETS ET/OU À CAUSER DES INTERFÉRENCES SUR DES OBJETS

(30) Priorität: 19.03.2014 DE 102014103778
(43) Veröffentlichungstag der Anmeldung: 25.01.2017
(73) Patentinhaber: Rheinmetall Waffe Munition GmbH, 29345 Unterlüss (DE)
(72) Erfinder: SCHMITZ, Jürgen, 38518 Gifhorn (DE); JUNG, Markus, 29358 Eicklingen (DE); CAMP, Michael, 29221 Celle (DE); GRAF, Alexander, 29525 Uelzen (DE); DUDEK, Ellen, 90552 Röthenbach (DE)
(74) Vertreter: Dietrich, Barbara
(86) Internationale Anmeldenummer: PCT/EP2015/054770
(87) Internationale Veröffentlichungsnummer: WO 2015/139974

(56) Entgegenhaltungen:
- US-A1- 2004 120 093
- US-A1- 2010 001 899
- US-A1- 2012 212 363
- None

## Beschreibung

Die Erfindung betrifft ein Verfahren zur reichweitengesteigerten Abwehr von Objekten, wie Flugkörpern, z.B. Boden-Boden-Raketen, MANPADs (Man Portable Air Defense System), oder dgl., z.B. IEDs (Improvised Explosive Device), die jeweils zumindest eine Elektronik mit mindestens einem Halbleiterbauelement mit einem nichtlinearen Grenzschichtübergang enthalten, wobei der Flugkörper oder dgl. mit mindestens einem hochfrequenten Störsignal bestrahlt wird. Dabei dient die Abwehr dazu, die Elektronik derart stark zu beeinflussen, dass es durch Störung zumindest zu einem Missionsabbruch des Flugkörpers kommt bzw. dieser funktionsunfähig wird, bis hin zu einer Zerstörung beispielsweise eines IED. Das Verfahren wird erfindungsgemäß auf Objekte, die eine Außenhülle aus Metall besitzen, angewendet.

Das Verfahren wird zur reichweitengesteigerten elektromagnetischen Beeinflussung und Abwehr der vorgenannten Flugkörper etc. verwendet.

Aus der DE 10 2006 041 225 B4 sind unterschiedliche Verfahren zur Abwehr von Flugkörpern (beispielsweise von Boden-Luft-Flugkörper), die militärische oder zivile Flugzeuge angreifen, durch Bestrahlung mit Störsignalen bekannt. Dabei können die Frequenzen der Störsignale im GHz- oder MHz-Bereich liegen. Bei den Störsignalen kann es sich sowohl um kontinuierliche als auch um impulsförmige Signale handeln. Betrachtet werden dabei Signalformen wie 1-Ton-CW (Frequenz im Dauerverfahren), 1-Ton-PPM (Frequenz mit Puls-Pausen-Modulation), N-Ton-PPM (Frequenzfolge mit Puls-Pausen-Modulation).

Die vorstehend erwähnte Druckschrift offenbart auch die Bekämpfung von zwei unterschiedlichen Flugkörpern mit Hilfe von Störsignalen, bei denen die Signalform aus einer additiven Überlagerung zweier Frequenzen besteht, wobei jede Frequenz einem Flugkörper zugeordnet ist.

Ein Nachteil bei diesen bekannten Verfahren besteht darin, dass die optimale Frequenz der Störsignale, die zu Beeinträchtigungen der Elektronik (etwa durch Resonanzerscheinungen innerhalb der Hülle des Flugkörpers) führt, häufig im MHz-Bereich (Dezimeter-Wellenbereich) liegt. Um aber bei derartigen Frequenzen Strahlungsenergie in den Flugkörper einzukoppeln, sind erhebliche Energieleistungen erforderlich, weil die aus Metall bestehende Außenhülle des Flugkörpers den Innenraum gegen elektromagnetische Strahlung weitgehend abschirmt. Außerdem müssen die Antennen zur Bestrahlung des Flugkörpers in diesem Frequenzbereich relativ groß gewählt werden. Ein weiterer Nachteil ergibt sich aus der Tatsache, dass die maximale Reichweite durch die Signalformen begrenzt wird.

Aus der US 6,163,259 A ist es bekannt, dass elektronische Halbleiterbauelemente, wie Dioden und Transistoren, mit nichtlinearen Übergängen von Grenzschichten (p-n-Übergängen) bei Bestrahlung mit einem primären Hochfrequenzsignal sekundäre Hochfrequenzsignale induzieren, deren Frequenzen der zweiten und dritten Oberwelle des primären Hochfrequenzsignales entsprechen. Aus der US2004/0120093A1 ist es bekannt, sich diesen Effekt unter gleichzeitiger Verwendung mehrerer unterschiedlicher Frequenzen zunutze zu machen.

Ein Verfahren zur dauerhaften Störung/Zerstörung einer Elektronik, insbesondere einer Sprengfalle (IED), beschreibt die DE 10 2006 038 626 A1. Die Detektion derartiger Sprengfallen basiert auf das NLJD-Verfahren, das die Fähigkeit besitzt, mit Halbleiterbauelementen aufgebaute Schaltungen detektieren zu können. Für die dauerhafte Störung werden eine Frontdoor- Einkopplung sowie eine Backdoor- Einkopplung vorgeschlagen. Bei der Backdoor- Einkopplung wird die Leistung in die Sende- bzw. Empfangsstruktur über Schlitzte, Öffnungen und/oder Leitungen eingekoppelt.

Bei z.B. Flugkörpern, die häufig 1 m und länger sind, existieren Bereiche (z.B. kleinere Öffnungen oder mit Kunststoff verschlossenen Bereiche) in der Außenhülle, die für elektromagnetische Strahlung entsprechend hoher Frequenzen durchlässig sind, d.h., die als mögliche Eintrittsöffnungen fungieren. Frequenzen im Bereich von UHF, die sich an der halben Wellenlänge des Flugkörpers etc. anlehnen, sind ungünstig.

Der Erfindung liegt die Aufgabe zugrunde, ein Verfahren anzugeben, bei dem trotz Bestrahlung eines Objektes (Flugkörpers oder dgl.) mit Störsignalen, deren Frequenzen im GHz-Bereich liegen, zumindest ein Missionsabbruch des bestrahlten abzuwehrenden Objektes wie Flugkörpers (Zielverfehlung oder vorzeitige Zünderauslösung etc.) auch bei größeren Abständen zwischen dem zu bestrahlenden Flugkörper und dem zu schützenden Objekt möglich ist.

Diese Aufgabe wird erfindungsgemäß durch die Merkmale des Patentanspruchs 1 gelöst. Weitere, besonders vorteilhafte Ausgestaltungen der Erfindung offenbaren die Unteransprüche.

Die Erfindung beruht im Wesentlichen auf dem Gedanken, dass die in den Objekten (z.B. wie Flugkörpern, IED) integrierten Elektroniken (Zündelektroniken, Steuerungselektronik etc.) elektronische Halbleiterbauelemente enthalten, welche nichtlineare Grenzschichtübergänge besitzen. Bestrahlt man einen derartigen nichtlinearen Grenzschichtübergang mit wenigstens zwei Hochfrequenzsignalen unterschiedlicher Frequenzen simultan, so wirkt der nichtlineare Grenzschichtübergang wie ein Mischer, d.h. die induzierten Hochfrequenzsignale enthalten Signalkomponenten, deren Frequenz der Differenz (sowie der Summe) der Frequenzen der beiden Primärsignale entsprechen. Wählt man daher die Frequenzdifferenz der (beiden) Primärsignale entsprechend, so ergeben sich u.a. sekundäre Hochfrequenzsignale mit im MHz-Bereich liegenden Frequenzen. Diese sekundären Hochfrequenzsignale führen dann zu einer starken Beeinflussung der Elektronik des abzuwehrenden Objektes.

Ein breitbandig abstimmbarer Hochleistungssender der Vorrichtung des zu schützenden Objektes strahlt simultan die zwei unterschiedlichen Frequenzen auf das abzuwehrende Objekt ab. Diese müssen selbst das abzuwehrende Objekt nicht unbedingt beeinflussen, sollten jedoch ein günstiges Eindringen in das abzuwehrende Objekt, z.B. durch Schlitze, Öffnungen etc., bewirken.

Anders als Störsignale im MHz-Bereich werden Störsignale im GHz-Bereich (d.h. im Zentimeter- oder Millimeter-Wellenbereich) durch Öffnungen etc. in den Flugkörper eingekoppelt, ohne dass die Strahlungsenergie übermäßig groß gewählt werden muss, wissend, dass Störsignale im GHz-Bereich selbst häufig keine wesentlichen Resonanzeffekte innerhalb des abzuwehrenden Objektes bzw. der Außenhülle bewirken, was aber durch die sekundären Hochfrequenzsignale mit im MHz-Bereich liegenden Frequenzen behoben wird. Die Einkopplung bei hohen Frequenzen ca. 5 GHz ist günstiger als beispielsweise bei 100 MHz. Derartige Transferfunktion zur Einkopplung sind dem Fachmann bekannt. Nach der Einkopplung werden dann primär Gehäuseresonanzen ausgenutzt.

Das Verfahren bedient sich der Tatsache, dass die Steuerungskomponenten der abzuwehrenden Objekte elektronischer Bauart sind, so dass nichtlineare Halbleiterübergänge existieren, wobei diese Halbleiterübergänge bei einer 1-Ton-Anregung Harmonische entsprechend des NJLD erzeugen und die Objekte als solche detektiert werden können. Des Weiteren werden nunmehr bei einer simultanen 2-Ton-Anregung Summen- und Differenzfrequenzen erzeugt und innerhalb des abzuwehrenden Objektes abgestrahlt, die vergleichbar zur Funktion eines Mischers sind. Diese Reaktion im abzuwehrenden Objekt wird für das Stören, Abwehren bzw. Zerstören des abzuwehrenden Objektes ausgenutzt.

Um zu erreichen, dass bei Bestrahlung eines abzuwehrenden Objektes mit Störsignalen, deren Frequenzen im GHz-Bereich liegen, ein Missionsabbruch des bestrahlten Objektes auch bei größeren Abständen zwischen dem zu bestrahlenden Objekt und dem zu schützenden Objekt erfolgt, wird das Objekt gleichzeitig mit mindestens zwei Störsignalen unterschiedlicher Frequenz bestrahlt. Dabei werden die Frequenzen der Störsignale derart hoch gewählt werden, dass eine günstige Einkopplung der Störsignale (auch durch die Außenhülle) des bestrahlten bzw. abzuwehrenden Objektes erfolgt. Die Frequenzdifferenz der beiden Störsignale wird hingegen derart gewählt, dass das Halbleiterbauelement mit nichtlinearem Grenzschichtübergang induzierte sekundäre Hochfrequenzsignale (MHz) erzeugt, welche die Elektronik derart stark beeinflussen, dass es zu einem Missionsabbruch, einer Störung, bis hin zu einer Zerstörung des fremden Objektes kommt.

Weitere Einzelheiten und Vorteile der Erfindung ergeben sich aus dem folgenden, anhand einer Figur erläuterten Ausführungsbeispiel.

In der Figur ist mit 1 ein durch Störstrahlung abzuwehrender Flugkörper (=Objekt) bezeichnet, der beispielsweise auf ein zu zerstörendes Objekt / Ziel 20, z.B. ein Zivilflugzeug zufliegt. In dem zu schützenden Zivilflugzeug 20 ist ein breitbandiger, abstimmbarer Hochleistungssender 2 vorgesehen, der in der Lage ist, simultan zwei Störsignale 3 und 4 mit unterschiedlichen Frequenzen f₁ und f₂, beispielsweise mit 5 GHz und 5,2 GHz, über zwei Antennensysteme 5, 6 abzustrahlen. Dabei können als Störsignale 3, 4 sowohl kontinuierliche als auch impulsförmige Signale verwendet werden.

Die Störsignale 3, 4 dringen aufgrund ihrer hohen Frequenzen (kleinen Wellenlängen) zwar durch Schlitze oder sonstige für die elektromagnetischen Störsignale 3, 4 durchlässigen Bereiche (nicht dargestellt) in der Außenhülle 7 in den Innenraum des Flugkörpers 1 ein, beeinflussen die Elektronik 8 (beispielsweise die Steuerungselektronik) des Flugkörpers 1 hinsichtlich ihrer Wirkungsweise aber nicht (Backdoor- Einkopplung).

Die nichtlinearen Grenzschichtübergänge 9 der Halbleiterbauelemente 10 der Elektronik 8 erzeugen nun Mischsignale mit den Frequenzen mf₁ ± nf₂ mit m, n ∈ {0, 1, 2,...}. Somit ergeben sich in dem hier beschriebenen Ausführungsbeispiel sekundäre Hochfrequenzsignale, die unter anderem eine Frequenz von 0,2 GHz besitzen und die innerhalb der Außenhülle 7 resonant sind (also aufklingen / Resonanzen erzeugen) und die Elektronik 8 stark beeinflussen.

Da in dem hier beschriebenen Ausführungsbeispiel die von dem Hochleistungssender 2 erzeugten Störsignale 3, 4 im Gegensatz zu bekannten Verfahren nicht 200 MHz, sondern 5 und 5, 2 GHz betragen, kann die Größe der Antennensysteme 5, 6 um den Faktor (5/0.2)² kleiner und kompakter sein, als bei Sender- und Antennensystemen, die eine Frequenz von 200 MHz verwenden, bzw. die isotrope Strahlungsleistung kann bei gleichen Abmessungen als Gruppenantenne um den vorstehend genannten Faktor vergrößert werden. Somit ergibt sich bei Anwendung des erfindungsgemäßen Verfahrens eine deutliche Reichweitensteigerung im Vergleich zur Verwendung herkömmlicher 200 MHz Sender.

Das erfindungsgemäße Verfahren ist nicht auf die Abwehr von Flugkörpern beschränkt, sondern umfasst auch die Abwehr beispielsweise von Sprengfallen, Minen, Bomben oder dgl., die Elektroniken mit Halbleiterbauelemente mit nichtlinearen Grenzschichtübergängen enthalten, und die simultan mit mindestens zwei Störsignalen unterschiedlicher Frequenz bestrahlt werden, wobei die durch die nichtlinearen Grenzschichtübergänge induzierten Hochfrequenzsignale mit Mischfrequenzen dann derart auf die Elektroniken wirken, dass es zu einem Missionsabbruch der bestrahlten Einheiten kommt. Hierbei kann eine Vorrichtung 20' in die Nähe der zu zerstörenden, zumindest aber zu störenden Objekte verbracht werden, die einen gleichen Aufbau wie die im Flugzeug 20 aufweist.

### Bezugszeichenliste

- 1: Flugkörper
- 2: Hochleistungssender
- 3,4: Störsignale
- 5,6: Antennensysteme
- 7: Außenhülle
- 8: Elektronik
- 9: nichtlinearer Grenzschichtübergang
- 10: Halbleiterbauelement

## Patentansprüche

1. Verfahren zur Abwehr und/oder Störung von Objekten (1), wie Flugkörper oder IED, Minen, Bomben, die eine Elektronik (8) mit mindestens einem Halbleiterbauelement (10) mit einem nichtlinearen Grenzschichtübergang (9) enthalten, wobei das Objekt (1) mit mindestens einem hochfrequenten Störsignal (3, 4) bestrahlt wird, wobei das Objekt (1) gleichzeitig mit mindestens zwei Störsignalen (3, 4) unterschiedlicher Frequenz (f₁, f₂) bestrahlt wird, wobei die Frequenzdifferenz (f₂ - f₁) der beiden Störsignale (3, 4) derart gewählt wird, dass das Halbleiterbauelement (10) mit nichtlinearem Grenzschichtübergang (9) induzierte sekundäre Hochfrequenzsignale erzeugt, wobei die Frequenzdifferenz (f₂ - f₁) der beiden Störsignale (3, 4) derart gewählt wird, dass durch die im Inneren der Außenhülle (7) erzeugten sekundären Hochfrequenzsignale ausgeprägte Resonanzeffekte auftreten, welche die Elektronik (8) der Objekte (1) derart stark beeinflussen, dass es zu einem Missionsabbruch des Objektes (1) kommt, **dadurch gekennzeichnet, dass** die Einkopplung der Störsignale (3, 4) durch eine Außenhülle (7) aus Metall als Backdoor-Einkopplung erfolgt.

2. Verfahren nach Anspruch 1, **dadurch gekennzeichnet, dass** Störsignale (3, 4) gewählt werden, deren Frequenzen (f₁, f₂) im GHz-Bereich liegen und deren Frequenzdifferenz (f₂-f₁) derart gewählt wird, dass die durch die Halbleiterbauelemente (10) mit nichtlinearem Grenzschichtübergang (9) induzierten sekundären Hochfrequenzsignale im MHz-Bereich liegen.

3. Verfahren nach Anspruch 1 oder 2, **dadurch gekennzeichnet, dass** die Frequenzen (f₁, f2) der Störsignale (3, 4) derart hoch gewählt werden, dass eine günstige Einkopplung der Störsignale (3, 4) in das Objekt (1) erfolgt.

4. Verfahren nach einem der Ansprüche 1 bis 3, **dadurch gekennzeichnet, dass** die Störsignale (3, 4) 5,0 und 5,2 GHz betragen.

5. Verfahren nach einem der Ansprüche 1 bis 4, **dadurch gekennzeichnet, dass** als die Störsignale (3, 4) sowohl kontinuierliche als auch impulsförmige Signale verwendet werden.

## Claims

1. Method for defence against and/or disturbance of objects (1), such as missiles or IEDs, mines, and bombs which contain electronics (8) with at least one semiconductor element (10) with a nonlinear boundary layer transition (9), wherein the object (1) is irradiated with at least one high-frequency interference signal (3, 4), wherein the object (1) is irradiated simultaneously with at least two interference signals (3, 4) of different frequencies (f₁, f₂), wherein
the frequency difference (f₂ - f₁) of the two interference signals (3, 4) is chosen in such a way that the semiconductor element (10) generates secondary high-frequency signals induced with nonlinear boundary layer transition (9), wherein the frequency difference (f₂ - f₁) of the two interference signals (3, 4) is chosen in such a way that as a result of the secondary high-frequency signals generated inside the outer shell (7), pronounced resonance effects occur which influence the electronics (8) of the objects (1) so strongly that the mission of the object (1) is aborted, **characterized in that** the coupling of the interference signals (3, 4) takes place as backdoor coupling through an outer shell (7) made of metal.

2. Method according to Claim 1, **characterized in that** interference signals (3, 4) are selected with frequencies (f₁, f₂) in the GHz range and with a frequency difference (f₂-f₁) which is selected in such a way that the secondary radio frequency signals induced by the semiconductor elements (10) with a nonlinear boundary layer transition (9) are in the MHz range.

3. Method according to Claim 1 or 2, **characterized in that** the frequencies (f₁, f₂) of the interference signals (3, 4) are selected to be of such levels that favourable coupling of the interference signals (3, 4) into the object (1) takes place.

4. Method according to any one of Claims 1 to 3, **characterized in that** the interference signals (3, 4) are at 5.0 and 5.2 GHz.

5. Method according to any one of Claims 1 to 4, **characterized in that** both continuous and pulsed signals are used as the interference signals (3, 4).

## Revendications

1. Procédé pour se protéger contre et/ou faire obstacle à des objets (1), tels que des missiles ou des engins explosifs artisanaux, des mines, des bombes, qui contiennent une électronique (8) dotée d'au moins un composant semiconducteur (10) ayant une transition de couche de jonction (9) non linéaire, l'objet (1) étant irradié avec au moins un signal perturbateur (3, 4) à haute fréquence, l'objet (1) étant simultanément irradié avec au moins deux signaux perturbateurs (3, 4) ayant des fréquences (f₁, f₂) différentes, la différence de fréquences (f₂ - f₁) des deux signaux perturbateurs (3, 4) étant choisie de telle sorte que le composant semiconducteur (10) ayant une transition de couche de jonction (9) non linéaire génère des signaux à haute fréquence secondaires induits,
la différence de fréquences (f₂ - f₁) des deux signaux perturbateurs (3, 4) étant choisie de telle sorte que des effets de résonance marqués se produisent du fait des signaux à haute fréquence secondaires générés à l'intérieur de la coque externe (7), lesquels influencent fortement l'électronique (8) de l'objet (1) au point qu'il se produit une interruption de la mission de l'objet (1), **caractérisé en ce que** l'injection des signaux perturbateurs (3, 4) à travers une coque externe (7) en métal s'effectue sous la forme d'une injection par porte dérobée.

2. Procédé selon la revendication 1, **caractérisé en ce que** les signaux perturbateurs (3, 4) choisis sont des signaux dont les fréquences (f₁, f₂) se situent dans la gamme des GHz et leur différence de fréquences (f₂ - f₁) est choisie de telle sorte que les signaux à haute fréquence secondaires induits par les composants semiconducteurs (10) ayant une transition de couche de jonction (9) se situent dans la gamme des MHz.

3. Procédé selon la revendication 1 ou 2, **caractérisé en ce que** les fréquences (f₁, f₂) des signaux perturbateurs (3, 4) sont choisies suffisamment élevées pour qu'une injection favorable des signaux perturbateurs (3, 4) dans l'objet (1) ait lieu.

4. Procédé selon l'une des revendications 1 à 3, **caractérisé en ce que** les signaux perturbateurs (3, 4) sont à 5,0 et à 5,2 GHz.

5. Procédé selon l'une des revendications 1 à 4, **caractérisé en ce que** les signaux perturbateurs (3, 4) utilisés sont à la fois des signaux continus et impulsionnels.
